# FASCICULE DE BREVET EUROPEEN

(11) **EP 0 660 205 B1**
(45) Date de publication et mention de la délivrance du brevet: **17.03.1999**
(21) Numéro de dépôt: 94119297.3
(22) Date de dépôt: 07.12.1994
(51) Int. Cl.: G04G 9/00, G04G 1/00

(54) **Procédé pour faire le point et pièce d'horlogerie destinée à mettre en oeuvre ce procédé**
Verfahren zur Ortsbestimmung und Uhr zur Ausführung dieses Verfahrens
Method for fixing the geographical position and timepiece for implementing this method

(30) Priorité: 23.12.1993 CH 3860/93
(43) Date de publication de la demande: 28.06.1995
(73) Titulaire: ASULAB S.A., CH-2501 Bienne (CH)
(72) Inventeur: Bornand, Etienne, CH-2017 Boudry (CH); Dinger, Rudolf, CH-2024 Saint-Aubin (CH)
(74) Mandataire: de Montmollin, Henri

(56) Documents cités:
- EP-A- 0 042 360
- EP-A- 0 448 018
- FR-A- 2 681 159
- US-A- 5 068 838

## Description

La présente invention concerne une pièce d'horlogerie comportant une base de temps, au moins un affichage des heures et des minutes destiné à indiquer l'heure locale, des moyens de mise à l'heure dudit affichage, et comprenant, en outre, des moyens pour afficher une information qui est fonction au moins de la position où elle se trouve à la surface de la terre, selon le préambule de la revendication 1.

Les procédés les plus courants pour déterminer la latitude et la longitude de l'endroit où l'on se trouve à la surface de la terre font appel à une opération de visée astronomique ou même à une opération de décodage des signaux émis par des satellites (GPS). De tels procédés se prêtent mal à une mise en oeuvre entièrement automatique dans une pièce d'horlogerie, voir aussi EP-A- 0 042 360.

Un but de la présente invention est donc de fournir un procédé pour déterminer au moins approximativement la latitude et la longitude de l'endroit où l'on se trouve à la surface de la terre, qui se prête à une mise en oeuvre entièrement automatique et qui ne nécessite pas d'avoir recours à des satellites.

Un deuxième but de la présente invention est de fournir un procédé pour déterminer au moins approximativement la latitude et la longitude de l'endroit où l'on se trouve à la surface de la terre, qui puisse être mis en oeuvre dans un appareil de petites dimensions comme une pièce d'horlogerie.

Un troisième but de la présente invention est de fournir une pièce d'horlogerie capable d'afficher automatiquement des informations qui dépendent de la latitude et de la longitude de l'endroit où l'on se trouve.

A cet effet, la présente invention a pour objet une pièce d'horlogerie comportant une base de temps, des moyens d'affichage indiquant l'heure locale, des moyens de mise à l'heure de ladite heure locale, des moyens pour déterminer la valeur du décalage horaire existant entre l'heure locale et l'heure d'un fuseau horaire de référence, les moyens d'affichage étant en outre prévus pour afficher une information géographique, caractérisée en ce qu'elle comprend :
- des moyens pour convertir la valeur du décalage horaire en une valeur approximative de la longitude locale, longitude constituant une première partie de l'information géographique indiquée par les moyens d'affichage de ladite pièce d'horlogerie,
- des moyens pour déterminer l'inclinaison du champ magnétique terrestre par rapport à l'horizontale, et
- des moyens pour convertir l'inclinaison du champ magnétique terrestre en une valeur approximative de la latitude locale, latitude constituant une seconde partie de ladite information géographique, ces moyens tenant compte de la valeur approximative de la longitude locale.

La détermination du décalage horaire peut se faire simplement, par exemple, en comparant les informations fournies par deux garde-temps, et l'inclinaison du champ magnétique terrestre peut être déterminée à partir du rapport entre sa composante verticale et sa composante horizontale, celles-ci pouvant être chacune obtenue à l'aide de capteurs magnétiques.

On tient compte de la longitude lors de la conversion de l'inclinaison du champ magnétique terrestre en une latitude. En effet, l'inclinaison du champ magnétique terrestre par rapport à l'horizontale n'étant pas fonction uniquement de la latitude mais également, dans une certaine mesure, de la longitude, on obtient ainsi une valeur plus précise de la latitude.

Selon un mode particulier de réalisation de la présente invention, il est prévu des moyens de calcul pour déterminer, à partir de ladite latitude et de ladite longitude mesurées, l'azimut d'un lieu présélectionné à la surface du globe.

D'autres caractéristiques et avantages de l'invention apparaîtront au cours de la description qui va suivre, donnée uniquement à titre d'exemple et faite en se référant à la figure annexée, qui est un schéma bloc décrivant le fonctionnement d'un mode de réalisation particulier de la pièce d'horlogerie de la présente invention.

La pièce d'horlogerie qui va maintenant être décrite est destinée à mettre en oeuvre le procédé selon l'invention et à utiliser la valeur de la latitude et la valeur de la longitude ainsi obtenues pour déterminer la direction de La Mecque.

La pièce d'horlogerie du présent exemple est représentée sous forme de schéma bloc. Cette pièce d'horlogerie comprend en série un oscillateur à quartz 2, une chaîne de division 4 délivrant un signal à 1/60 Hz (1 cycle/minute) et un compteur de position de l'aiguille des minutes 6. Elle comprend encore un diviseur par douze 8, recevant le signal de sortie de la chaîne de division 4, et un compteur de position de l'aiguille des heures 10 dont l'entrée est reliée à la sortie du diviseur 8. Les compteurs 6 et 10 sont des compteurs par soixante qui définissent en mode normal la position des aiguilles des minutes et des heures par rapport au tour d'heure du cadran de la pièce d'horlogerie.

La pièce d'horlogerie est pourvue, dans le mode de réalisation représenté, de trois moteurs 18, 19 et 20 commandés respectivement par des circuits de puissance 12, 14 et 16 pour entraîner respectivement l'aiguille des minutes, l'aiguille des heures et une aiguille supplémentaire, dite aiguille de direction, destinée à indiquer la direction de la Mecque. Les deux premiers circuits de puissance 14, 16 reçoivent, en mode normal, les impulsions appliquées respectivement sur les entrées des compteurs de position des aiguilles des minutes 6 et des heures 10.

Les éléments du schéma bloc qui viennent d'être décrits expliquent le fonctionnement de cette pièce d'horlogerie pour ce qui est de l'affichage normal de l'heure. Toutefois, comme nous l'avons déjà dit, la pièce d'horlogerie décrite ici peut également indiquer la position de la Mecque. Les éléments de la figure qui vont être décrits ci-après permettent d'une part de déterminer et d'indiquer la direction de la Mecque et d'autre part de remettre à l'heure l'aiguille des heures et l'aiguille des minutes.

Comme on peut le voir sur la figure, la pièce d'horlogerie comprend encore des moyens électroniques de gestion 22 pour permettre d'une part la mise en oeuvre du procédé de la présente invention et d'autre part de commander le déplacement de l'une où l'autre des trois aiguilles quand cela s'avère nécessaire. Ces moyens électroniques de gestion 22 comportent des entrées MN et H pour lire le contenu des compteurs de position des aiguilles des minutes 6 et des heures 10, et un accès en parallèle COR pour les signaux de commande produits par les déplacements d'une tige de mise à l'heure.

Les signaux fournis à l'accès COR des moyens électroniques de gestion 22 sont produits par un circuit 24 d'interprétation de la position et du déplacement de la tige de commande. Ces signaux de mise à l'heure permettent de commander une correction de l'affichage soit minute par minute, soit par heures entières, l'une ou l'autre de ces corrections pouvant se faire dans un sens ou dans l'autre. Le fonctionnement de la tige de commande et du circuit d'interprétation 24 ne seront pas décrits en détail ici puisque l'homme du métier connaît déjà des dispositifs de ce type. Le brevet EP-0 175 961 en particulier, décrit une tige de commande associée à un circuit d'interprétation pouvant aisément être adaptés pour être utilisés avec la pièce d'horlogerie décrite ici.

On voit encore sur le schéma, un compteur de décalage horaire 25 relié à un accès entrée/sortie DH des moyens électroniques de gestion 22. Le compteur 25 est un compteur par vingt-quatre qui est destiné à compter les changements de fuseau horaire correspondant aux opérations de correction par heures entières effectuées par l'utilisateur à l'aide de la tige de commande.

Les moyens électroniques de gestion 22 comportent également trois sorties Mmn Mh et Mdir pour délivrer des impulsions aux moteurs 18, 19 et 20 et une sortie C pour gérer l'état de deux commutateurs 26, 28 disposés à l'entrée des deux premiers circuits de puissance 12, 14 et agencés pour leur transmettre soit les impulsions appliquées sur les entrées des compteurs de position des aiguilles des minutes 6 et des heures 10 lorsque les commutateurs sont dans une position référencée a, soit les impulsions délivrées par les moyens électroniques de gestion 22 lorsque les commutateurs sont dans une deuxième position référencée b.

Les moyens électroniques de gestion peuvent être avantageusement réalisés sous la forme d'un circuit intégré comportant un micro-contrôleur programmé. L'homme du métier saura, à partir des indications fournies ici, réaliser la programmation du micro-contrôleur, de façon à lui faire exécuter les fonctions décrites.

En mode normal d'affichage de l'heure, les moyens électroniques de gestion sont inactifs, les commutateurs 26 et 28 sont dans la position référencée a et les moteurs 18, 19 reçoivent les impulsions appliquées sur les entrées des compteurs de position des aiguilles des minutes et des heures 6, 10.

### Mise à l'heure. détermination du décalage horaire et de la longitude

Les éléments qui viennent d'être décrits permettent d'une part de corriger l'heure affichée par les aiguilles et d'autre part de garder un compte du décalage horaire par rapport à un fuseau horaire de référence pour permettre la détermination ultérieur de la longitude conformément au procédé de la présente invention. L'utilisateur active la fonction de correction de l'heure en tirant sur la tige. Le déplacement vers l'extérieur de la tige provoque l'émission par le circuit d'interprétation 24 d'un signal vers l'accès COR des moyens électroniques de gestion 22. La réception de ce signal par les moyens électroniques de gestion 22 entraîne le passage des commutateurs 26 et 28 dans l'état b. Simultanément, les moyens électroniques de gestion émettent un signal sur une ligne de mise en veilleuse (désignée par l'indication reset sur la figure) pour la chaîne de division 4 de façon à ce qu'elle ne fournisse plus le signal d'incrémentation des compteurs de position des aiguilles des minutes 6 et des heures 10.

Le circuit d'interprétation 24 envoie ensuite des impulsions correspondant aux différentes manipulations de la tige par l'utilisateur, vers l'entrée COR des moyens électroniques de gestion 22 qui, à leur tour, émettent des impulsions de commande pour incrémenter ou décrémenter les compteurs de position des aiguilles des minutes 6 et des heures 10 et pour commander simultanément les moteurs 18 et 19 pour déplacer les aiguilles soit de façon classique, minute par minute, soit optionnellement par heures entières. Lorsqu'à la fin de l'opération de mise à l'heure on repousse la tige, le circuit d'interprétation 24 fournit un signal de désactivation aux moyens électroniques de gestion 22 qui vont à leur tour fournir un signal par leur sortie C pour faire passer les commutateurs 26 et 28 dans l'état a. Simultanément le signal sur la ligne de mise en veilleuse de la chaîne de division revient à zéro et cette dernière recommence à fournir le signal d'incrémentation des compteurs de position des aiguilles 6, 10.

L'utilisateur n'utilise l'option, mentionnée plus haut, de correction de l'affichage par heures entières que dans le cas où, au cours d'un voyage, il change de fuseau horaire. Dans ce dernier cas, lorsque conformément à ce qui a été décrit plus haut les moyens électroniques de gestion 22 émettent des impulsions de commande pour incrémenter ou décrémenter le compteur 10 de position de l'aiguille des heures, ils émettent également des impulsions de commande pour incrémenter ou décrémenter le compteur 25 de décalage horaire. Le compteur 25 de décalage horaire contient donc en permanence la valeur du décalage horaire entre l'endroit où se trouve l'utilisateur de la montre et un fuseau horaire de référence.

L'heure légale de certains pays se situe à mi-chemin entre deux fuseaux horaires. Le décalage horaire entre ces pays et leurs voisins est donc d'une demi-heure. Selon une variante avantageuse de la présente invention, celle-ci est prévue pour prendre en compte ces particularités de la géographie politique. A cette fin, l'homme du métier saura, sans problème, remplacer le compteur de décalage horaire 25 par un compteur modulo 48 et modifier simultanément le circuit d'interprétation 24 des mouvements de la tige de commande de telle sorte que les corrections de l'affichage lors de changements de fuseau horaire se fassent par demi-heures entières au lieu de se faire par heures entières.

La programmation du fuseau horaire de référence s'effectue en amenant l'aiguille des heures et celle des minutes dans une position correspondant à l'heure du fuseau horaire choisi pour être le fuseau horaire de référence, puis en pressant sur la couronne pendant dix secondes. La pression sur la couronne exercée par l'utilisateur se traduit par un signal fourni aux moyens électroniques de gestion 22. Lorsque les moyens électroniques de gestion ont détecté ce signal à leur entrée COR pendant trois secondes, ils commandent la mise à zéro du contenu du compteur de décalage horaire 25, ce qui a pour effet de donner au fuseau horaire correspondant à l'heure affichée le rôle de fuseau horaire de référence.

Les fuseaux horaires découpant la surface de la terre en vingt-quatre quartiers présentant chacun sensiblement une largeur angulaire de 15°, le contenu du compteur de décalage horaire 25 correspond à une indication approximative de la longitude de l'endroit où le porteur de la pièce d'horlogerie se trouve. Ce contenu peut donc constituer les données de décalage horaire qui sont nécessaires pour permettre aux moyens électroniques de gestion 22 de mettre en oeuvre le procédé de la présente invention.

### Détermination de l'orientation du champ magnétique terrestre et de la latitude

En se référant à nouveau au schéma bloc annexé, on voit que la pièce d'horlogerie comporte encore un module (référencé 30) formé essentiellement de trois capteurs magnétiques unidirectionnels 32, 34 et 36 disposés perpendiculairement les uns par rapport aux autres et donc prévus pour mesurer l'intensité d'un champ magnétique extérieur selon trois directions orthogonales. On connaît de nombreux types de capteurs magnétiques, et le type particulier de capteur utilisé pour l'invention n'a pas d'importance pour autant que les capteurs soient suffisamment sensibles pour mesurer le champ magnétique terrestre, qu'ils soient de suffisamment petites dimensions pour être installés dans une pièce d'horlogerie et finalement que leur consommation électrique ne soit pas excessive. Ces conditions sont remplies, par exemple, par des capteurs du type fluxgate.

Deux des capteurs (référencés 32 et 34) sont orientés par rapport à la pièce d'horlogerie de manière à mesurer l'intensité du champ magnétique terrestre selon deux axes parallèles au plan du cadran (non représenté) de la pièce d'horlogerie. L'un de ces deux capteurs (référencé 34) est orienté selon un axe parallèle au diamètre du cadran qui passe par 6 et 12 heures, alors que l'autre de ces capteur 32 est disposé parallèlement au diamètre du cadran passant par 3 et 9 heures. Finalement, le troisième capteur 36 de la pièce d'horlogerie est orienté perpendiculairement au cadran. De cette façon, lorsque la pièce d'horlogerie est posée à plat, c'est-à-dire avec le plan du cadran horizontal, les capteurs 32 et 34 mesurent les deux composantes horizontales du champ magnétique terrestre Bx et By, et le troisième capteur 36 mesure la composante verticale Bz du même champ. Les trois intensités mesurées Bx, By et Bz sont transmises de façon conventionnelle par un bus aux moyens électroniques de gestion 22. Les moyens 22 sont programmés de manière à calculer, à partir des valeurs mesurées Bx, By et Bz des trois composantes du champ magnétique terrestre, l'inclinaison I de ce champ par rapport à l'horizontale.

L'inclinaison I du champ magnétique terrestre varie avec l'endroit où l'on se trouve à la surface de la terre. Pour une longitude donnée, elle est, en principe, une fonction univoque de la latitude. Dans ces conditions, si l'on connaît la longitude de l'endroit où l'on se trouve ainsi que l'inclinaison du champ magnétique terrestre à cet endroit, il est en principe possible de déterminer de façon univoque la latitude de cet endroit. A cet effet, les moyens électroniques de gestion 22 comportent une mémoire non volatile dans laquelle a été programmée une table de conversion à double entrée contenant des valeurs de l'inclinaison I du champ magnétique terrestre en fonction du fuseau horaire et de la latitude. L'accès à cette table de conversion permet aux moyens électroniques de gestion 22 de déterminer la valeur de la latitude de l'endroit où l'utilisateur de la montre se trouve, en fonction du fuseau horaire tel qu'il est fourni par le compteur de décalage horaire 25, et de l'inclinaison du champ magnétique terrestre déterminée à l'aide des capteurs 32, 34 et 36. Pour que cette détermination soit possible, il faut naturellement que les moyens électroniques de gestion 22 disposent d'une mémoire non volatile suffisamment grande pour stocker un nombre suffisant de valeurs de l'inclinaison du champ magnétique terrestre pour recouvrir la surface de la terre avec une densité suffisante. Un ensemble de 2000 points distribués plus ou moins uniformément à la surface de la terre suffit pour obtenir une précision acceptable.

Il est également possible de limiter le nombre de points nécessaires pour la table de conversion en utilisant une distribution non uniforme des points, les points étant, par exemple, plus serrées dans les zones peuplées que sur les océans.

### Détermination de la direction du nord magnétique et de celle de La Mecque

Comme nous l'avons déjà dit, la pièce d'horlogerie décrite ici est prévue pour indiquer la direction de La Mecque. A cet effet, les coordonnées (latitude et longitude) de La Mecque sont préalablement programmées dans une deuxième mémoire non volatile des moyens électroniques de gestion 22. Ainsi, une fois que la latitude et la longitude de l'endroit où la pièce d'horlogerie se trouve à la surface de la terre ont été déterminées conformément à ce qui vient d'être décrit, les moyens électroniques de gestion 22 peuvent calculer l'azimut correspondant à la direction de La Mecque. Ce dernier calcul ne met en jeu que des relations trigonométriques bien connues. De plus, des dispositifs prévus pour mettre en oeuvre ce dernier calcul ont déjà été décrits, par exemple dans le document DE-A-3412777.

Une fois l'azimut de la Mecque déterminé, il suffit de connaître la direction du nord pour pouvoir indiquer la direction de la Mecque. A cet effet, les moyens électroniques de gestion 22 sont encore prévus pour déterminer la direction du nord magnétique à partir des composantes Bx et By du champ magnétique terrestre mesurées par les deux capteurs horizontaux 32 et 34 déjà décrits plus haut. La composante By du champ magnétique étant la composante parallèle à la direction du diamètre 12 heures-6 heures du cadran de la pièce d'horlogerie, le rapport des deux intensités Bx et de By fournit par une simple opération trigonométrique l'angle que fait le nord magnétique avec l'axe 12 heures-6 heures du cadran de la pièce d'horlogerie.

Les moyens électroniques de gestion 22 effectuent ensuite la somme de l'azimut préalablement calculé pour La Mecque et de l'angle existant entre le nord magnétique et le diamètre 12 heures-6 heures de la pièce d'horlogerie. Cette somme correspond à l'angle existant entre la direction de La Mecque et l'axe 12 heures-6 heures de la pièce d'horlogerie.

Comme on l'aura remarqué, la somme décrite ci-dessus ne correspond réellement à l'angle existant entre la direction de La Mecque et l'axe 12 heures-6 heures de la montre que dans la mesure où l'on admet que la direction du nord magnétique déterminée par les capteurs 32,34 est identique à la direction du nord géographique vrai. Ceci n'est, comme on le sait bien, généralement pas le cas. La déclinaison du champ magnétique (angle entre le nord magnétique et le nord géographique) que nous avons négligée peut constituer une source d'erreur dans la détermination de la direction de la Mecque. Il est possible d'éliminer cette source d'erreur en prévoyant dans la mémoire non volatile du microprocesseur une deuxième table à double entrée contenant la déclinaison du champ magnétique terrestre pour un ensemble de points à la surface de la terre repérés par leurs fuseau horaire et leur latitude.

Selon une variante avantageuse de la présente invention, le procédé de détermination de l'azimut de La Mecque peut être simplifié. A cette fin, la mémoire non volatile de la pièce d'horlogerie ne comporte qu'une seule table à double entrée fournissant directement des valeurs calculées une fois pour toute de l'azimut vrai de la Mecque, en fonction du fuseau horaire et de l'inclinaison du champ magnétique terrestre.

### Indication de la direction de la Mecque

Comme nous l'avons déjà dit, la pièce d'horlogerie comporte un troisième moteur 20 commandé par un circuit de puissance 16 et destiné à entraîner l'aiguille de direction pour lui faire indiquer la direction de La Mecque. Comme on peut le voir sur la figure 1, la pièce d'horlogerie comporte de plus un compteur de position 38 de l'aiguille de direction. Ce compteur 38 est un compteur par 360 qui définit la position de l'aiguille de direction par rapport aux 360 degrés du tour du cadran de la pièce d'horlogerie.

Pour faire indiquer à l'aiguille de direction la direction de La Mecque, les moyens électroniques de gestion 22 lisent tout d'abord le contenu du compteur de position 38 de l'aiguille de direction, et retranchent cette grandeur de la valeur préalablement calculée de l'angle existant entre la direction de La Mecque et l'axe 12 heures-6 heures de la pièce d'horlogerie.
Le résultat de cette soustraction correspond au nombre de pas à faire effectuer par le moteur 20 pour orienter l'aiguille de direction vers La Mecque. Les moyens électroniques de gestion 22 commandent l'avance du moteur 20 en envoyant au circuit de puissance 16 un nombre d'impulsions correspondant au nombre de pas à faire effectuer par le moteur. Les impulsions délivrées par les moyens électroniques 22 pour faire avancer le moteur 20 incrémentent simultanément le compteur de position de l'aiguille de direction 38. De cette façon, le contenu du compteur 38 correspond toujours à la position de l'aiguille de direction sur le cadran.

## Revendications

1. Pièce d'horlogerie comportant une base de temps (2), des moyens d'affichage indiquant l'heure locale, des moyens de mise à l'heure (24) de ladite heure locale, des moyens (22, 24, 25) pour déterminer la valeur du décalage horaire existant entre l'heure locale et l'heure d'un fuseau horaire de référence, les moyens d'affichage étant en outre prévus pour afficher une information géographique, caractérisée en ce qu'elle comprend :
- des moyens (22) pour convertir la valeur du décalage horaire en une valeur approximative de la longitude locale, longitude constituant une première partie de l'information géographique indiquée par les moyens d'affichage de ladite pièce d'horlogerie,
- des moyens (30) pour déterminer l'inclinaison du champ magnétique terrestre par rapport à l'horizontale, et
- des moyens (22) pour convertir l'inclinaison du champ magnétique terrestre en une valeur approximative de la latitude locale, latitude constituant une seconde partie de ladite information géographique, ces moyens (22) tenant compte de la valeur approximative de la longitude locale.

2. Pièce d'horlogerie selon la revendication 1, caractérisée en ce que lesdits moyens pour déterminer la valeur du décalage horaire comportent un compteur de décalage horaire (25) qui est prévu pour garder en compte tous les changements dans ledit affichage des heures produits à l'aide desdits moyens de mise à l'heure (24) lors de changement de fuseau horaire, le contenu dudit compteur (25) correspondant à ladite valeur du décalage horaire.

3. Pièce d'horlogerie selon la revendication 1 ou 2, caractérisée en ce qu'elle comporte un plan de référence et en ce que les moyens (30) pour déterminer l'inclinaison du champ magnétique comprennent trois capteurs magnétiques (32, 34, 36) unidirectionnels agencés pour mesurer des composantes orthogonales du champ magnétique terrestre dont deux sont situées dans ledit plan de référence, de manière à permettre de déterminer ladite inclinaison du champ magnétique terrestre par rapport à l'horizontale lorsque ledit plan de référence est maintenu horizontal.

4. Pièce d'horlogerie selon la revendication 3, caractérisée en ce qu'elle comprend en outre des moyens de calcul (22) prévus pour calculer, en fonction desdites valeurs approximatives de la longitude locale et de la latitude locale, l'azimut d'un lieu présélectionné à la surface du globe.

5. Pièce d'horlogerie selon la revendication 4, caractérisée en ce que lesdits moyens d'affichage comportent un pointeur, en ce qu'elle comprend en outre des moyens pour déterminer la direction du nord magnétique associés aux deux capteurs magnétiques mesurant les deux composantes orthogonales du champ magnétique terrestre dans ledit plan de référence, et en ce que lesdits moyens de calcul sont également prévus pour déterminer, en fonction dudit azimut et de ladite direction du nord magnétique, la direction dudit lieu présélectionné, laquelle est affichée à l'aide dudit pointeur.

## Patentansprüche

1. Uhr umfassend eine Zeitbasis (2), die Ortszeit anzeigende Anzeigemittel, Mittel (24) zum Einstellen der Ortszeit, Mittel (22, 24, 25) zum Bestimmen des Zeitunterschiedwertes zwischen der Ortszeit und der Zeit in einer Referenzzeitzone, wobei die Anzeigemittel zudem zum Anzeigen einer geographischen Information vorgesehen sind, dadurch gekennzeichnet, daß sie umfaßt:
- Mittel (22) zum Umwandeln des Zeitunterschiedwertes in einen Näherungswert der örtliche Länge, wobei die Länge einen ersten Teil der durch die Anzeigemittel der Uhr angezeigten geographischen Information darstellt,
- Mittel (30) zum Bestimmen der Neigung des Erdmagneffelds im Vergleich zur Horizontalen, und
- Mittel (22) zum Umwandeln der Neigung des Erdmagnetfeldes in einen Näherungswert der örtlichen Breite, wobei die Breite einen zweiten Teil der geographischen Information darstellt, wobei diese Mittel (22) den Näherungswert der örtlichen Länge berücksichtigen.

2. Uhr nach Anspruch 1, dadurch gekennzeichnet, daß die Mittel zum Bestimmen des Zeitunterschiedwertes einen Zeitunterschiedzähler (25) umfassen, welcher zum Erfassen aller mittels der Mittel (24) zum Einstellen während einer Zeitzonenänderung hervorgerufenen Änderungen in der Zeitanzeige vorgesehen ist, wobei der Inhalt des Zählers (25) dem Zeitunterschiedswert entspricht.

3. Uhr nach Anspruch 1 oder 2, dadurch gekennzeichnet, daß sie eine Bezugsebene umfaßt und daß die Mittel (30) zum Bestimmen der Neigung des Magnetfelds drei magnetische, in einer Richtung messende, zum Messen der orthogonalen Komponenten des Erdmagneffelds ausgebildete Sensoren (32, 34, 36) umfassen, von denen zwei in der Referenzebene so angeordnet sind, daß das Bestimmen der Neigung des Erdmagneffelds im Vergleich zur Horizontalen ermöglicht wird, wenn die Referenzebene horizontal gehalten wird.

4. Uhr nach Anspruch 3, dadurch gekennzeichnet, daß sie zudem Mittel (22) zum Berechnen umfaßt, welche zum Berechnen des Azimuts eines vorbestimmten Orts auf der Oberfläche des Globus als Funktion der Näherungswerte der örtlichen Länge und der örtlichen Breite vorgesehen sind.

5. Uhr nach Anspruch 4, dadurch gekennzeichnet, daß die Anzeigemittel einen Markierer umfassen, daß die Uhr zudem Mittel zum Bestimmen der Richtung des mit den zwei die zwei orthogonalen Komponenten des Erdmagneffelds in der Referenzebene messenden magnetischen Sensoren assoziierten magnetischen Nordens umfaßt, und daß die Mittel zum Berechnen ebenfalls zum Bestimmen der Richtung des vorbestimmten Orts, die mit Hilfe des Markierers angezeigt wird, als Funktion des Azimuts und der Richtung des magnetischen Nordens vorgesehen sind.

## Claims

1. Timepiece comprising a time base (2), display means indicating the local time, time setting means (24) for said local time, means (22, 24, 25) for determining the value of the time difference existing between the local time and the time of a reference time zone, display means also being intended to display a geographic information, characterised in that it comprises :
- means (22) for converting the time difference value into an approximate value of the local longitude, said longitude constituting a first part of the geographic information indicated by the display means of said timepiece,
- means (30) for determining the inclination of the earth's magnetic field in relation to the horizontal, and
- means (22) for converting the inclination of the earth's magnetic field into an approximate value of the local latitude, said latitude constituting a second part of the geographic information, said means (22) taking account of the approximate value of the local longitude.

2. Timepiece according to claim 1, characterised in that said means for determining the value of the time difference include a time difference counter (25) which is provided to keep account all the changes in said time display produced with the aid of said time setting means (24) when there is a change of time zone, the contents of said counter (25) corresponding to said time difference value.

3. Timepiece according to claim 1 or 2, characterised in that it comprises a reference plane and in that means (30) for determining the inclination of the magnetic field comprise three unidirectional magnetic sensors (32, 34, 36) provided to measure orthogonal components of the earth's magnetic field two of which are situated in said reference plane, in such a way as to permit to determine said inclination of the earth's magnetic field in relation to the horizontal when said reference plane is maintained horizontal.

4. Timepiece according to claim 3, characterised in that it further comprises calculating means (22) intended to calculate, as a function of said approximate values of the local longitude and of the local latitude, the azimuth of a preselected place on the earth's surface.

5. Timepiece according to claim 4, characterised in that said display means comprise a pointer, in that it further comprises means for determining the direction of magnetic north associated to the two magnetic sensors measuring the two orthogonal components of the earth's magnetic field in said reference plane, and in that said calculating means are also intended to determine, as a function of said azimuth and said direction of the magnetic north, the direction of said preselected place, the latter being displayed with the aid of said pointer.
